# EUROPÄISCHE PATENTSCHRIFT

(11) **EP 2 942 560 B1**
(45) Veröffentlichungstag und Bekanntmachung des Hinweises auf die Patenterteilung: **19.04.2017**
(21) Anmeldenummer: 15165852.3
(22) Anmeldetag: 30.04.2015
(51) Int. Cl.: F21S 8/10, F21V 31/03

(54) **BELÜFTUNGSSYSTEM FÜR FAHRZEUGBELEUCHTUNGEN**
VENTILATION SYSTEM FOR VEHICLE LIGHTING
SYSTÈME DE VENTILATION DE FEUX DE VÉHICULE

(30) Priorität: 08.05.2014 DE 102014106501
(43) Veröffentlichungstag der Anmeldung: 11.11.2015
(73) Patentinhaber: Hella KGaA Hueck & Co., 59557 Lippstadt (DE); Az Ausrüstung und Zubehör GmbH & Co. Kg, 45525 Hattingen (DE)
(72) Erfinder: Hansmann, Frank, 59558 Lippstadt (DE); Meyer, Jens Oliver, 42489 Wülfrath (DE); Wysok, Michael, 45525 Hattingen (DE)
(74) Vertreter: Ostermann, Thomas

(56) Entgegenhaltungen:
- FR-A1- 2 966 660
- JP-A- 2005 349 362
- KR-A- 20030 019 286
- US-A- 4 405 974

## Beschreibung

Die Erfindung betrifft ein Belüftungssystem für Fahrzeugbeleuchtungen mit einem Gehäuse enthaltend:
- eine Gehäuseöffnung mit einer nach außen vorstehenden Öffnungswandung,
- einen Belüftungskörper, der an der Gehäuseöffnung fixiert ist und der ein Belüftungselement, eine Membran und eine dieselbe auf einer der Gehäuseöffnung abgewandten Stirnseite des Belüftungskörpers abdeckende Kappe aufweist, wobei ein mehrere Umlenkungen aufweisender Belüftungskanal zwischen einem Rand des Belüftungselementes und der Gehäuseöffnung ausgebildet ist,

Aus der EP 1 363 069 B1 ist ein Belüftungssystem mit einem Gehäuse bekannt, an dem hintenseitig ein Belüftungssystem angebracht ist. Das Belüftungssystem weist einen Belüftungskörper auf, der durch Verrastung mit einer Gehäuseöffnung der Beleuchtungsvorrichtung verbunden ist. Der Belüftungskörper weist hierzu mehrere Rastfinger auf, die widerhakenförmig die Gehäuseöffnung hintergreifen. In einem mittleren Bereich weist der Belüftungskörper axiale Öffnungen auf, sodass ein Luftaustausch zwischen dem Inneren des Gehäuses und der Umgebung gewährleistet ist. Außenseitig ist der Belüftungskörper mit einer atmungsaktiven Membran versehen. Der Schutz des Gehäuses vor dem Eintreten von Staub ist begrenzt, da kein labyrinthartiger Belüftungskanal vorgesehen ist.

Aus der EP 1 997 685 B1 ist ein Belüftungssystem mit einem labyrinthartigen Belüftungskanal vorgesehen. Dieser bildet sich in einem aus drei Teilen bestehenden Belüftungskörper aus, der ein aus einem Elastomermaterial bestehendes Belüftungselement, eine Membran und eine Kappe aufweist. Das elastomere Belüftungselement ist hohlzylinderförmig ausgebildet und weist radiale Öffnungen auf, die durch die Membran verschlossen sind. Das Belüftungselement ist mit einer offenen Stirnseite auf eine in Umfangsrichtung geschlossene und nach außen vorstehende Öffnungswandung einer Gehäuseöffnung übergestülpt und wird in der Arretierstellung von der Kappe fast vollständig umgeben. Sowohl ein stirnseitiger Rand des Belüftungselementes als auch ein Rand der Kappe sind in einem Abstand zu einer sich an die Öffnungswand anschließenden Wand des Gehäuses angeordnet, so dass Luft in einen sich zwischen der axialen Wandung der Kappe und einer Umfangswandung des Belüftungselementes ausbildenden ringförmigen Belüftungskanal strömen kann. Eine erste Umlenkung des Belüftungskanals bildet sich im Bereich der axial verlaufenden Membran aus, wobei ein Luftstrom von der axialen Richtung in radialer Richtung umgelenkt wird. Innerhalb des Belüftungselementes erfolgt eine weitere Umlenkung im Bereich eines Außenrandes der Gehäuseöffnung, wobei der Luftstrom von der radialen Richtung in die axiale Richtung unter Durchtritt durch die Gehäuseöffnung umgelenkt wird. Nachteilig an dem bekannten Belüftungssystem ist, dass eine relativ schlechte haptische Rückmeldung über das Erreichen der Endlage bei der Befestigung des Belüftungselementes gegeben ist, so dass Fehlmontagen schwer erkennbar sind.

Aufgabe der vorliegenden Erfindung ist es daher, ein Belüftungssystem derart weiterzubilden, dass eine einfache Montage und eine sichere Fixierung ermöglicht wird, wobei ein hoher Abdichtungsgrad und ein variabler Einsatz gewährleistet ist.

Zur Lösung der Aufgabe ist die Erfindung in Verbindung mit dem Oberbegriff des Patentanspruchs 1 dadurch gekennzeichnet, dass
- der Belüftungskörper auf der der Gehäuseöffnung abgewandten Stirnseite eine Aufnahmeöffnung zur Aufnahme der Membran aufweist, wobei die Membran senkrecht zu einer Axialrichtung der Gehäuseöffnung und des Belüftungselementes verläuft,
- das Außenteil des Belüftungselementes eine radiale Auskragung vorsieht, deren Rand beabstandet zu der Gehäuseöffnung angeordnet ist zur Ausbildung einer ersten Umlenkung des Belüftungskanals,
- das Belüftungselement ein in die Gehäuseöffnung hineinragendes Innenteil aufweist, das eine in einem Bereich zwischen der Membran und der Kappe angeordnete und der radialen Auskragung zugewandte Radialöffnung zur Ausbildung einer zweiten Umlenkung des Belüftungskanals sowie eine einen Axialabschnitt des Belüftungskanals freigebende Axialöffnung aufweist,
- das Belüftungselement und die Gehäuseöffnung derart ausgebildet sind, dass das Belüftungselement durch Drehung entsprechend eines vorgegebenen Drehwinkels relativ zu der Gehäuseöffnung von einer Nichtarretierlage in eine Arretierlage oder vice versa bringbar ist.

Nach der Erfindung ist ein Belüftungskörper vorgesehen, in dem eine senkrecht zu einer Axialrichtung der Gehäuseöffnung angeordnete Membran integriert ist. Der Belüftungskörper weist zum einen ein in die Gehäuseöffnung reichendes Innenteil sowie ein in Umfangsrichtung um eine Öffnungswandung der Gehäuseöffnung verlaufendes Außenteil auf, welche in der Arretierlage derselben zum einen eine abdichtende Fixierung und zum anderen einen labyrinthartigen Belüftungskanal gewährleisten. Durch eine radiale Auskragung des Außenteils wird auf einer Seite des Belüftungskörpers ein Ende des Belüftungskanals vorgegeben. Durch Ausformung des Außen- und Innenteils erfolgt eine mehrfache Umlenkung, sodass ein anderes Ende des Belüftungskanals an einen axialen Belüftungsabschnitt angrenzt. Das vorzugsweise einstückig ausgebildete Belüftungselement ermöglicht neben der dichtenden Anlage an der Gehäuseöffnung zudem eine einfache und variable Fixierung dadurch, dass es mit der Gehäuseöffnung einen Drehverschluss bildet. Die Fixierung erfolgt mittels einer relativen Verdrehung des Belüftungselementes bzw. des Belüftungskörpers zu der Gehäuseöffnung um einen vorgegebenen Drehwinkel zwischen einer ersten Drehstellung, in der sich der Belüftungskörper in einer Nichtarretierlage befindet, und einer zweiten Drehstellung, in der sich der Belüftungskörper in einer Arretierlage befindet. Die Arretierung mittels eines solchen Drehverschlusses ermöglicht insbesondere eine Kodierung von unterschiedlichen Belüftungskörpern, die ein montagesicheres Fixieren eines vorgesehenen Belüftungskörpers an der gleichen Gehäuseöffnung gewährleistet. Auf diese Weise kann eine Fehlmontage von unterschiedlichen Belüftungssystemen sicher verhindert werden. Das erfindungsgemäße Belüftungssystem dient nicht nur zur Belüftung des Gehäuses, sondern sogleich auch zu einem Druckausgleich zwischen dem Gehäuse und der Umgebung. Das erfindungsgemäße Belüftungssystem ist vorzugsweise für Fahrzeugbeleuchtungen, insbesondere Scheinwerfern einsetzbar, um zum einen eine Belüftung des Scheinwerfergehäuses und zum anderen einen Schutz vor Eindringen von Feuchtigkeit in dasselbe zu gewährleisten. Alternativ kann das erfindungsgemäße Belüftungssystem auch zur Belüftung und/oder zum Druckausgleich von anderen Gehäusen, bspw. Steuergeräten, Batterien und dergleichen eingesetzt werden.

Nach einer bevorzugten Ausführungsform der Erfindung weist der Belüftungskörper und die Gehäuseöffnung Arretierelemente auf, sodass der Belüftungskörper in der Arretierlage form- und/oder kraftschlüssig an der Gehäuseöffnung gehalten ist. Bspw. können die Arretierelemente so ausgebildet sein, dass der Belüftungskörper mittels eines Bajonettverschlusses an der Gehäuseöffnung in der Arretierlage gehalten ist.

Nach einer bevorzugten Ausführungsform der Erfindung weist das Innenteil des Belüftungselementes an einem freien Ende einen seitlichen Befestigungssteg auf, der in der Arretierlage einen bodenseitigen Bogenabschnitt der Gehäuseöffnung rastend hintergreift. Hierdurch kann eine axiale Haltekraft ausgeübt werden, die den Belüftungskörper dichtend und lagesicher in der Arretierlage verharren lässt.

Nach einer Weiterbildung der Erfindung ist das freie Ende des Innenteils des Belüftungselementes sowie ein Rand der Gehäuseöffnung derart aufeinander abgestimmt, dass aus einer Mehrzahl unterschiedlicher Typen von Belüftungskörpern nur ein vorgegebener Typ dieser Belüftungskörper in die Arretierlage verdrehbar ist. Das Innenteil des Belüftungselementes und/oder der Rand der Gehäuseöffnung weisen somit eine Kodierung auf, die nur die Arretierung von einem Typ von Belüftungskörpern zulässt. Hierdurch kann eine Fehlmontage von "falschen" Belüftungskörpern an dieselbe Gehäuseöffnung sicher vermieden werden. Die Kodierung erfolgt aufgrund der Ausformung des Innenteils und/oder der Gehäuseöffnung, sodass eine Kodierung aufgrund einer Beschriftung nicht erforderlich ist.

Nach einer Weiterbildung der Erfindung weist das Innenteil des Belüftungselementes eine in Umfangsrichtung zylinderförmige Radialfläche auf, die in der Arretierlage an einer Innenseite der zylinderförmigen Öffnungswandung dichtend anliegt. Auf diese Weise wird in der Arretierlage eine in Umfangsrichtung dichtende Anlage von starren Teilen des Belüftungselementes und der Gehäuseöffnung gewährleistet.

Nach einer Weiterbildung der Erfindung weist die Gehäuseöffnung eine sich in einem radialen Abstand zu der Öffnungswandung verlaufenden Ring auf, der in axialer Richtung hervorsteht und als Anschlag für an dem Außenteil des Belüftungselementes angeordnete Anschlagelemente dient, sodass mit Ausnahme des Bereiches der radialen Auskragung das Außenteil des Belüftungselementes dichtend an dem Ring der Gehäuseöffnung anliegt. Auf diese Weise wird mittels des Außenteils eine abdichtende Anlage zu der Gehäuseöffnung gewährleistet, wobei im Bereich der radialen Auskragung das Ende des Belüftungskanals vorgesehen ist. Das Außenteil ist vorzugsweise flexibel ausgebildet, sodass ein Toleranzausgleich zu dem relativ starren Material der Gehäuseöffnung erfolgen kann. Vorteilhaft kann hierdurch eine ansonsten erforderliche Dichtung eingespart werden. Während das Gehäuse aus einem relativ starren Material besteht, besteht zumindest das Außenteil aus einem relativ flexiblen Material.

Nach einer Weiterbildung der Erfindung ist die Radialöffnung des Innenteils des Belüftungselementes und die radiale Auskragung des Außenteils des Belüftungselementes auf einer gemeinsamen Seite desselben angeordnet, sodass eine definierte erste und zweite Umlenkung des Belüftungskanales vorgesehen ist, die auf derselben Seite des Belüftungskörpers bzw. in einer Axialebene desselben angeordnet sind. Die Erfindung ermöglicht eine labyrinthartige Ausgestaltung des Belüftungskanals, sodass die Membran vor durch aggressive Medien induzierte mechanische bzw. chemische Beschädigungen geschützt ist.

Nach einer Weiterbildung der Erfindung weist die Gehäuseöffnung einen in einem radialen Abstand zu der Öffnungswandung und dem Ring angeordneten Montierrahmen mit einem bogenförmigen Abschnitt sowie eine seitliche Ausbuchtung oder Aussparung vor, wobei die Ausbuchtung bzw. Aussparung an die radiale Auskragung des Belüftungselementes angepasst ist, sodass der Belüftungskörper nur in einem spitzen Drehwinkelbereich verdrehbar ist, in dem sich die radiale Auskragung in der Ausbuchtung und/oder in der Aussparung befindet. Durch die Ausbuchtung wird auf einfache Weise die Ansatz- oder Montageposition des Belüftungskörpers an der Gehäuseöffnung in der Nichtarretierlage definiert, was die Montage vereinfacht. Darüber hinaus ermöglicht der Montierrahmen einen Spritzschutz des Belüftungssystems in der Arretierlage. Bspw. kann der Montierrahmen schlüssellochartig ausgebildet sein.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Figur 1: eine Explosionsdarstellung eines Belüftungssystems mit einer Gehäuseöffnung sowie einem Belüftungskörper, der aus einem Belüftungselement, einer Membran und einem Deckel besteht,
- Figur 2: eine Vorderansicht des Belüftungssystem in einer Nichtarretierlage des Belüftungskörpers,
- Figur 3: eine Vorderansicht des Belüftungssystems in einer Arretierlage des Belüftungskörpers,
- Figur 4: einen Vertikalschnitt entlang der Schnittlinie IV-IV in Figur 3,
- Figur 5: einen Horizontalschnitt entlang der Schnittlinie V-V in Figur 3,
- Figur 6: eine Rückansicht des Belüftungssystems in der Arretierlage vom Inneren des Gehäuses gesehen,
- Figur 7: eine Vorderansicht der Gehäuseöffnung,
- Figur 8: einen Vertikalschnitt durch die Gehäuseöffnung entlang der Schnittlinie VIII-VIII in Figur 7,
- Figur 9: einen Horizontalschnitt durch die Gehäuseöffnung entlang der Schnittlinie IX-IX in Figur 7 und
- Figur 10: eine schematische Darstellung des Verlaufs eines durch das Belüftungssystem ausgebildeten Belüftungskanals in Richtung des Gehäuses gesehen.

Ein Belüftungssystem kann bspw. für Fahrzeugbeleuchtungen eingesetzt werden. Alternativ kann das Belüftungssystem auch für die Belüftung und/oder Druckausgleich von anderen Gehäusen, wie bspw. Steuergeräten, Batterien, eingesetzt werden.

Eine Beleuchtungsvorrichtung für Fahrzeuge kann im Bug- oder Heckbereich des Fahrzeuges angeordnet sein. Die Beleuchtungsvorrichtung weist ein Gehäuse auf, in dem mindestens eine Lichtquelle und eine derselben zugeordnete Optikeinheit angeordnet sind zur Erzeugung eines Lichtbündels. Mittels des Lichtbündels kann eine vorgegebene Lichtverteilung, wie bspw. eine Abblendlichtverteilung oder Fernlichtverteilung erzeugt werden. Das aus einem starren Material bestehende Gehäuse weist in Hauptabstrahlrichtung vorne eine Öffnung auf, die durch eine lichtdurchlässige Abschlussscheibe abgedeckt ist. An einer Rückseite des Gehäuses, vorzugsweise an einer vertikalen Wand des Gehäuses (Gehäusewandung 9), ist ein Belüftungssystem zum wechselseitigen Austausch von Luft zwischen einem Inneren des Gehäuses und der Umgebung vorgesehen. Das Belüftungssystem ist zum einen durch eine Ausformung einer Gehäuseöffnung 1 und zum anderen durch Ausbildung eines an die Gehäuseöffnung 1 arretierbaren Belüftungskörpers 2 gebildet.

Der Belüftungskörper 2 ist im vorliegenden Ausführungsbeispiel dreiteilig ausgebildet und weist ein Belüftungselement 3, eine atmungsaktive Membran 4 sowie eine vorzugsweise tellerförmige Kappe 5 auf.

Das Belüftungselement 3 weist auf einer der Gehäuseöffnung 1 abgewandten Stirnseite eine Aufnahmeöffnung 6 auf, in der die Membran 4 gelagert ist. Die mit widerhakenförmigen Ringelementen 7 versehene Kappe 5 greift in die Aufnahmeöffnung 6 des Belüftungselementes 3 ein und deckt die Membran 4 nach außen hin ab.

Das Belüftungselement 3 kann aus dem gleichen Kunststoffmaterial hergestellt wie das Gehäuse bzw. die Gehäuseöffnung 1. Alternativ kann das Belüftungselement 3 auch aus einem anderen Material hergestellt sein als das Gehäuse bzw. die Gehäuseöffnung 1. Das Belüftungselement 3 weist ein Innenteil 8 auf, das in einer von der Gehäusewandung 9 nach außen vorstehende zylinderförmige Öffnungswandung 10 der Gehäuseöffnung 1 hineinragt. Wie aus den Figuren 4 und 5 ersichtlich ist, ragt das Innenteil 8 des Belüftungselementes 3 bis zu einer Ebene der Gehäusewandung 9 in das Gehäuse hinein.

Ferner weist das Belüftungselement 3 ein Außenteil 11 auf, das einstückig mit dem Innenteil 8 verbunden ist und sich im Wesentlichen außerhalb der Öffnungswandung 10 der Gehäuseöffnung 1 erstreckt.

Das Außenteil 11 weist eine in Umfangsrichtung geschlossene und sich in Richtung einer offenen Seiten verbreiternde Wandung 12 auf, deren freier Rand 13 in einer Arretierlage des Belüftungskörpers 2 dichtend an einem Ring 14 der Gehäuseöffnung 1 anliegt. Der Ring 14 der Gehäuseöffnung 1 ist in einem axialen Abstand zu der Öffnungswandung 10 derselben angeordnet; mithin weist der Ring 14 einen größeren Radius auf als die Öffnungswandung 10. Der Ring 14 weist im Vergleich zu der Öffnungswandung 10 eine wesentlich kleinere axiale Erstreckung auf. Der Ring 14 dient als Anschlag für Innenseitig an der Wandung 12 angeformte Anschlagelemente 15 des Außenteils 11, sodass der Rand 13 des Außenteils 11 dichtend außenseitig an dem Ring 14 anliegen kann. Diese dichtende Anlage des Randes 13 des Außenteils 11 an dem Ring 14 erstreckt sich in einem überstumpfen Winkel um eine Achse A der Gehäuseöffnung 1.

Zur Bildung eines ersten Endes 16 eines durch Pfeile in Figur 4 dargestellten Belüftungskanals 17 weist das Außenteil 11 eine radiale Auskragung 18 auf, die einen Abschnitt der Wandung 12 umfasst, der in einem radialen Abstand zu dem Ring 14 der Gehäuseöffnung 1 angeordnet ist. Wie insbesondere aus Figur 4 ersichtlich ist, wird hierdurch in der Arretierlage des Belüftungskörpers 2 ein Luftdurchlass zwischen einem Teil 13' des Randes 13 des Außenteils 11 und der Gehäusewandung 9 gebildet. An diesem Durchlass erfolgt eine erste Umlenkung 41 des Belüftungskanals 17.

Eine zweite Umlenkung 42 des Belüftungskanals 17 wird durch eine Radialöffnung 19 des Innenteils 8 gebildet, das den Luftdurchtritt zwischen einen axialen Abschnitt 17' des Belüftungskanals 17 innerhalb der Öffnungswandung 10 und einem axialen Abschnitt außerhalb der Öffnungswand 10 verbindet. Damit innerhalb der Öffnungswandung 10 ein Luftaustausch gewährleistet ist, weist das Innenteil 8 an einem Fußteil 20 zwei Axialöffnungen 21 auf, die zu beiden Seiten eines mittleren Verlängerungsteils 22 des Innenteils 8 angeordnet sind.

Der Belüftungskörper 2 ist als ein Drehorgan ausgebildet, das als ein Drehverschluss mit der Gehäuseöffnung 1 bajonettartig verriegelbar ist. Zu diesem Zweck ist das Verlängerungsteil 22 des Innenteils 8 an einem Ende 23 widerhakenförmig mit Arretierelementen 24, 24' versehen, die mit Arretierelementen 25 der Gehäuseöffnung 1 so zusammenwirken, dass durch relative Drehung des Belüftungskörpers 2 in Drehrichtung D relativ zu der Gehäuseöffnung 1 der Belüftungskörper 2 von einer Nichtarretierlage in einer ersten Drehstellung gemäß Figur 2 in eine Arretierlage gemäß Figur 3 bringbar ist. Hierzu sind gegenüberliegende Arretierelemente 24, 24' des Verlängerungsteils 22 gegenüberliegend und radial abstehend von dem Verlängerungsteil 22 angeordnet.

Die Arretierelemente 25 der Gehäuseöffnung 1 erstrecken sich teilkreisförmig auf einer dem Belüftungskörper 2 abgewandten Seite der Gehäusewandung 9 an dem Rand der Öffnungswandung 10, wobei die Arretierelemente 25 jeweils einen in axialer Richtung abstehenden Bogenabschnitt 25' konstanter Höhe und endseitig einen Blockierabschnitt 25" mit im Vergleich zum Bogenabschnitt 25' erhöhter Höhe aufweist. Der Blockierabschnitt 25" dient als Anschlag für das Arretierelement 24, 24' des Innenteils 8 und definiert damit die Arretierlage des Belüftungskörpers 2. Die Höhe des Bogenabschnittes 25' ist so bemessen, dass der Belüftungskörper 2 klemmend bzw. axialfest gehalten ist. Die Bogenabschnitte 25' der gegenüberliegend angeordneten Arretierelemente 25 erstrecken sich in einem spitzen Winkelbereich um die Achse A. Der Radius der Arretierelemente 25 entspricht im Wesentlichen dem Radius der Arretierelemente 24. In Umfangsrichtung benachbart zu den Arretierelementen 25 weist die Gehäuseöffnung 1 an einem Radialabschnitt 26 einen Radius auf, der gleich oder etwas größer ist als der Radius der Arretierelemente 24 des Innenteils 8. Auf diese Weise ist das Ende des Innenteils 8 mit den Arretierelementen 24 in der Arretierlage durch die Gehäuseöffnung 1 einsteckbar bzw. hintergreifbar.

Vorzugsweise kann der Randabschnitt 26 der Gehäuseöffnung 1, dessen Radius gleich oder größer ist als der Radius der Arretierelemente 24, so auf die Form der Arretierelemente 24 abgestimmt sein, dass lediglich ein vorgegebener Typ von Belüftungskörpern 2 in der Nichtarretierlage einsteckbar und dann in die Arretierlage verdrehbar ist. Im vorliegenden Ausführungsbeispiel weist die Gehäuseöffnung 1 einen schmalen Randabschnitt 26 und einen langen Randabschnitt 26' an gegenüberliegenden Seiten auf, die zu einem schmalen Arretierelement 24 bzw. einem breiten Arretierelement 24' korrespondieren. Auf diese Weise kann der Belüftungskörper nur in einer bestimmten Drehlage zu der Gehäuseöffnung 1 an diese angesetzt werden. Ein Ansetzen in einer um 180° verdrehten Anordnung wäre nicht möglich. Auf diese Weise kann bspw. verhindert werden, dass ein Belüftungskörper ohne integrierte Membran 5 an die Gehäuseöffnung 1 arretiert werden kann. Hierdurch wird eine Kodierung des Belüftungssystems gewährleistet.

Wie aus Figur 2 ersichtlich ist, wird der Belüftungskörper 2 in einer ersten Drehstellung an die Gehäuseöffnung 1 angesetzt, wobei die Arretierelemente 24, 24' des Innenteils 8 in die Gehäuseöffnung 1 so weit eingreifen, dass sie hinter dem Randabschnitt 26, 26', also bereits im Inneren des Gehäues, angeordnet sind.

Die Gehäuseöffnung 1 weist einen Montierrahmen 28 auf, der sich schlüssellochförmig um die Öffnungswandung 10 bzw. den Ring 14 erstreckt. Der Montierrahmen 28 ist aus der Ebene der Gehäusewandung 9 hervorstehend ausgebildet und dient als Spritzschutz. Er weist in einem Bereich eine Ausbuchtung 29 auf, die einen größeren Radius aufweist als ein anderer bogenförmiger Abschnitt 30 des Montierrahmens 28, sodass das Belüftungselement 3 mit seiner radialen Auskragung 18 in einer bestimmten Drehstellung an die Gehäuseöffnung 1 ansetzbar ist. Die Ausbuchtung 29 weist einen solchen radialen Abstand zu der Achse A auf, der größer ist als ein radialer Abstand der radialen Auskragung 18. Der bogenförmige Abschnitt 30 des Montierrahmens 28 weist einen Radius auf, der kleiner ist als der Radius der radialen Auskragung 18. Auf diese Weise ist gewährleistet, dass stets der vorgegebene Typ von Belüftungskörper 2 in einer definierten Nichtarretierlage an die Gehäuseöffnung 1 ansetzbar ist.

Nach einer nicht dargestellten alternativen Ausführungsform kann statt einer Ausbuchtung auch eine Aussparung vorgesehen sein. Diese verringert jedoch den Spritzschutzeffekt.

Nachdem der Belüftungskörper 2 in die Nichtarretierlage gemäß Figur 2 gebracht worden ist, kann durch eine 90°-Drehung des Belüftungskörpers 2 um die Achse A, die als Drehachse dient, dieser in die Arretierlage gemäß Figur 3 verbracht werden. In dieser Arretierlage hintergreifen die Arretierelemente 24, 24' die Bogenabschnitte 25' des Randes der Gehäuseöffnung 1. Der Belüftungskörper 2 ist form- und/oder kraftschlüssig an der Gehäuseöffnung 1 gehalten.

In der Arretierlage erfolgt eine in einem überstumpfen Winkelbereich verlaufende Abdichtung zwischen dem Belüftungskörper 2 und der Gehäuseöffnung 1 durch Anlage des Randes 13 des Außenteils 11 an dem Ring 14 der Gehäuseöffnung 1. Zum anderen erfolgt eine weitere Abdichtung, und zwar eine 360°-Abdichtung durch Anlage einer zylinderförmigen Radialfläche 33 des Innenteils 8 an einer Innenseite 34 der Öffnungswandung 10. Vorzugsweise weist die Radialfläche 33 in einem der Membran 4 zugewandten Endbereich einen Absatz auf, so dass nur ein der Membran 4 zugewandter Endabschnitt des Fußteils 20 des Innenteils 8 an der Öffnungswandung 10 anliegt und eine Radialabdichtung gewährleistet. Die Abdichtung erstreckt sich somit nur in einem axialen Teilbereich des Fußteils 20 des Innenteils 8.

In der Arretierlage bildet sich der Belüftungskanal 17 aus, der über die zwei Umlenkungen verfügt. In Figur 10 ist schematisch dargestellt, dass unter der Annahme, dass Luft 40 von außen in das Gehäuse strömen soll, die erste Umlenkung 41 an der radialen Auskragung 18 des Außenteils 11 erfolgt. Von dem zwischen der radialen Auskragung 18 und der Wandung 12 der Gehäuseöffnung 1 gebildeten Durchbruch strömt die Luft 40 zwischen der Wandung des Außenteils 11 und der Öffnungswandung 10 im Wesentlichen in axialer Richtung von der Gehäusewandung 9 der Gehäuseöffnung 1 weg, bis sie die Radialöffnung 19 des Innenteils 8 erreicht wird. Dort erfolgt die zweite Umlenkung 42 radial versetzt, wobei ein erster Strömungsarm 40' durch die unterhalb des Verlängerungsteils 22 angeordnete Axialöffnung 21 und ein zweiter Strömungsarm 40" in vertikaler Richtung oberhalb des Verlängerungsteils 22 angeordneten Axialöffnung 21' in Richtung der Erstreckungsebene der Wandung 9 strömt.

Zum Entriegeln wird der Belüftungskörper 2 aus der Arretierlage gemäß Figur 3 entgegen der Drehrichtung D (entgegen des Uhrzeigersinn) um 90° verdreht, bis sich die Arretierelemente 24, 24' in Höhe der Randabschnitte 26, 26' befinden, sodass der Belüftungskörper 2 in axialer Richtung von der Gehäuseöffnung 1 entfernt werden kann.

Der Belüftungskörper 2 dient zum einen der Belüftung des Gehäuses und zum anderen zum Druckausgleich zwischen dem Gehäuse und der Umgebung. Vorzugsweise ist das Gehäuse aus einem starren Material hergestellt, während der Belüftungskörper 2 bzw. insbesondere das Belüftungselement 3 aus einem solchen flexiblen Material hergestellt ist, das zumindest das Außenteil 11 flexibel an der Gehäuseöffnung 1 ansetz- bzw. anlegbar ist. Aufgrund der Flexibilität des Außenteils 11 kann ein Toleranzausgleich in axialer Richtung zu der Gehäuseöffnung bzw. zu dem Gehäuse erfolgen.

Die Wandung des Außenteils 11 bildet eine flexible Dichtfläche, die dichtend auf einer äußeren Seite des Rings 14 der Gehäuseöffnung 1 anliegt, so dass die Wandung kraftschlüssig in radialer Richtung mit der äußeren Seite des Rings 14 verbunden ist. Hierdurch wird zum einen eine Dichtfunktion und zum anderen eine Befestigungsfunktion erreicht, wobei durch die Befestigungsfunktion verhindert wird, dass sich der Belüftungskörper 2 von dem Gehäuse bei Vibrationen im Betrieb des Belüftungssystems lösen kann.

Die Erfindung ermöglicht eine einfache Erkennbarkeit der Fehlmontage des Belüftungskörpers 2 an dem Gehäuse. Denn bei einer Fehlmontage kommt es entweder zu einem Radialversatz und/oder einem Axialversatz. Vorteilhaft ergibt sich hierdurch eine zusätzliche automatische Abfragemöglichkeit bzw. Fehlmontageüberprüfung bei der Montage.

## Patentansprüche

1. Belüftungssystem für Fahrzeugbeleuchtungen mit einem Gehäuse enthaltend:
- eine Gehäuseöffnung (1) mit einer nach außen vorstehenden Öffnungswandung,
- einen Belüftungskörper (2), der an der Gehäuseöffnung (1) fixiert ist und der ein Belüftungselement (3), eine Membran (4) und eine dieselbe auf einer der Gehäuseöffnung (1) abgewandten Stirnseite des Belüftungskörpers (2) abdeckende Kappe aufweist, wobei ein mehrere Umlenkungen aufweisender Belüftungskanal (17) zwischen einem Rand des Belüftungselementes (3) und der Gehäuseöffnung (1) ausgebildet ist, wobei das Belüftungselement (3) ein Außenteil (11) aufweist,
**dadurch gekennzeichnet, dass**
- der Belüftungskörper (2) auf der der Gehäuseöffnung (1) abgewandten Stirnseite eine Aufnahmeöffnung (6) zur Aufnahme der Membran (4) aufweist, wobei die Membran (4) senkrecht zu einer Axialrichtung der Gehäuseöffnung (1) und des Belüftungselementes (3) verläuft,
- das Außenteil (11) des Belüftungselementes (3) eine radiale Auskragung (18) vorsieht, deren Rand (13') beabstandet zu der Gehäuseöffnung (1) angeordnet ist zur Ausbildung einer ersten Umlenkung (41) des Belüftungskanals (17),
- das Belüftungselement (3) ein in die Gehäuseöffnung (1) hineinragendes Innenteil (8) aufweist, das eine in einem Bereich zwischen der Membran (4) und der Kappe (5) angeordnete und der radialen Auskragung (18) zugewandte Radialöffnung (19) zur Ausbildung einer zweiten Umlenkung (42) des Belüftungskanals (17) sowie eine einen Axialabschnitt des Belüftungskanals (17) freigebende Axialöffnung (21, 21') aufweist,
- das Belüftungselement (3) und die Gehäuseöffnung (1) derart ausgebildet sind, dass das Belüftungselement (3) durch Drehung entsprechend eines vorgegebenen Drehwinkels relativ zu der Gehäuseöffnung (1) von einer Nichtarretierlage in eine Arretierlage oder vice versa bringbar ist.

2. Belüftungssystem nach Anspruch 1, **dadurch gekennzeichnet, dass** der Belüftungskörper (2) und die Gehäuseöffnung (1) Arretierelemente (24, 24': 25, 25', 25") aufweist, derart, dass durch relative Drehung des Belüftungskörpers (2) zu der Gehäuseöffnung (1) um eine in Axialrichtung der Gehäuseöffnung (1) verlaufenden Drehachse (A) der Belüftungskörper (2) in einer ersten Drehstellung nicht arretiert und in einer zweiten Drehstellung arretiert ist.

3. Belüftungssystem nach Anspruch 1 oder 2, **dadurch gekennzeichnet, dass** die Arretierelemente (24, 24': 25, 25', 25") der Gehäuseöffnung (1) und des Belüftungskörpers (2) derart ausgebildet sind, dass der Belüftungskörper (2) in der Arretierlage form- und/oder kraftschlüssig an der Gehäuseöffnung (1) gehalten ist.

4. Belüftungssystem nach einem der Ansprüche 1 bis 3, **dadurch gekennzeichnet, dass** das Innenteil (8) des Belüftungselementes (3) an dem freien Ende ein radial abstehenden Arretierelement (24, 24') aufweist, das einen bodenseitigen Bogenabschnitt (25) des Arretierelememtes (25) der Gehäuseöffnung (1) in der Arretierlage rastend hintergreift.

5. Belüftungssystem nach einem der Ansprüche 1 bis 4, **dadurch gekennzeichnet, dass** das freie Ende des Innenteils (8) und ein Rand (26, 26') der Gehäuseöffnung (1) derart aufeinander abgestimmt ausgebildet sind, dass nur ein vorgegebener Typ von Belüftungskörpern (2) einer Mehrzahl von unterschiedlichen Typen der Belüftungskörper in die Nichtarretierlage bringbar und/oder in die Arretierlage verdrehbar ist.

6. Belüftungssystem nach einem der Ansprüche 1 bis 5, **dadurch gekennzeichnet, dass** das Innenteil (8) eine in Umfangsrichtung zylinderförmige Radialfläche (33) aufweist, die an einer Innenseite (34) der zylinderförmigen Öffnungswandung (10) dichtend anliegt.

7. Belüftungssystem nach einem der Ansprüche 1 bis 6, **dadurch gekennzeichnet, dass** die Gehäuseöffnung (1) einen sich in einem radialen Abstand zu der geschlossenen Öffnungswandung (10) verlaufenden Ring (14) aufweist, der als Anschlag für Anschlagelemente des Belüftungselementes (3) dient, sodass mit Ausnahme im Bereich der radialen Auskragung (18) das Außenteil (11) des Belüftungselementes (3) mit einem stirnseitigen Rand (13) dichtend an dem Ring (14) anliegt.

8. Belüftungssystem nach einem der Ansprüche 1 bis 7, **dadurch gekennzeichnet, dass** die Radialöffnung (19) des Innenteils (8) und die radiale Auskragung (18) des Außenteils (11) auf einer gemeinsamen Seite des Belüftungselementes (3) angeordnet sind.

9. Belüftungssystem nach einem der Ansprüche 1 bis 8, **dadurch gekennzeichnet, dass** die Gehäuseöffnung (1) einen hervorstehenden Montierrahmen (28) mit einem teilkreisförmigen Abschnitt (30) und mit einer Ausbuchtung (29) und/oder eine Aussparung aufweist, wobei die Ausbuchtung (29) und/oder die Aussparung derart ausgebildet sind, dass das Belüftungselement (3) nach axialer Anlage an die Gehäuseöffnung (1) in einem spitzen Drehwinkel von der Nichtarretierlage in die Arretierlage bringbar ist.

10. Belüftungssystem nach einem der Ansprüche 1 bis 9, **dadurch gekennzeichnet, dass** die radiale Auskragung (18) und die Ausbuchtung (29) einen größeren Radius aufweisen als der teilkreisförmige Abschnitt (30) des Montierrahmens (28).

## Claims

1. A ventilation system for vehicle lighting with a housing comprising:
- a housing opening (1) with an outwardly projecting opening wall,
- a ventilation body (2) which is fixed to the housing opening (1) and has a ventilation element (3), a membrane (4) and a cap covering the latter on a face end of the ventilation body (2) opposite the housing opening (1), wherein a ventilation channel (17) comprising a plurality of diversions is formed between an edge of the ventilation element (3) and the housing opening (1), wherein the ventilation element (3) comprises an outer part (11),
**characterised in that**
- the ventilation body (2) has, on the end face opposite the housing opening (1), a receiving opening (6) for receiving the membrane (4), said membrane (4) running perpendicular to an axial direction of the housing opening (1) and the ventilation element (3),
- the outer part (11) of the ventilation element (3), includes a radial projection (18), whose edge (13') is spaced from the housing opening (1) and is arranged to form a first diversion (41) of the ventilation channel (17),
- the ventilation element (3) includes an inner part (8) projecting into the housing opening (1), with a radial opening (19) arranged in a region between the membrane (4) and the cap (5), and facing the radial projection (18), to form a second diversion (42) of the ventilation channel (17), as well as an axial opening (21, 21') freeing an axial segment of the ventilation channel (17),
- the ventilation element (3) and the housing opening (1) are configured such that the ventilation element (3) can be moved from an unlocked into a locked position or vice versa by rotation by a predetermined angle of rotation relative to the housing opening (1).

2. The ventilation system according to claim 1, **characterised in that** the ventilation body (2) and the housing opening (1) have locking elements (24, 24' ; 25, 25', 25") such that, by rotation of the ventilation body (2) relative to the housing opening (1) about an axis of rotation (A) extending in an axial direction of the housing opening (1) the ventilation body (2) is not locked in a first rotational position and is locked in a second rotational position.

3. The ventilation system according to Claim 1 or 2, **characterised in that** the locking elements (24, 24' 25, 25', 25") of the housing opening (1) and the ventilation body (2) are formed such that the ventilation body (2) in the locked position is held positively and/or in a force-fitting manner on the housing opening (1).

4. The ventilation system according to any one of Claims 1 to 3, **characterised in that** the inner part (8) of the ventilation element (3) has a radially projecting locking element (24, 24') at the free end, which, in the locking position, engages behind a bottom curved portion (25') of locking element (25) of the housing opening (1) in a locking manner.

5. The ventilation system according to any one of Claims 1 to 4, **characterised in that** the free end of the inner part (8) and an edge (26, 26') of the housing opening (1) are designed to be aligned with each other in such a way that only a predefined type of ventilation body (2) from a plurality of different types of ventilation body can be moved into the unlocked position and/or rotated into the locked position.

6. The ventilation system according to any one of Claims 1 to 5, **characterised in that** the inner part (8) has a cylindrical radial surface (33) in circumferential direction, which bears in a sealing manner against an inner side (34) of the cylindrical opening wall (10).

7. The ventilation system according to any one of Claims 1 to 6, **characterised in that** the housing opening (1) has a ring (14) arranged in a radial distance from the closed opening wall (10), which ring serves as a stop for stop elements of the ventilation element (3), so that, with the exception of the region of the radial projection (18), the outer part (11) of the ventilation element (3) bears in a sealing manner on the ring (14) with a front edge (13).

8. The ventilation system according to any one of Claims 1 to 7, **characterised in that** the radial opening (19) of the inner part (8) and the radial projection (18) of the outer part (11) are arranged on the same side of the ventilation element (3).

9. The ventilation system according to any one of Claims 1 to 8, **characterised in that** the housing opening (1) comprises a projecting mounting frame (28) with a part-circular portion (30) and a bulge (29) and/or a recess, wherein the bulge (29) and/or the recess are formed such that the ventilation element (3), following axial abutment against the housing opening (1), can be moved from the unlocked position into the locking position by rotation at an acute angle.

10. The ventilation system according to any one of Claims 1 to 9, **characterised in that** the radial projection (18) and the bulge (29) have a larger radius than the part-circular portion (30) of the mounting frame (28).

## Revendications

1. Système de ventilation de feux de véhicule, avec un boîtier comprenant:
- une ouverture de boîtier (1) avec une paroi d'ouverture en saillie vers l'extérieur,
- un corps de ventilation (2), qui est fixé à l'ouverture de boîtier (1) et qui présente un élément de ventilation (3), une membrane (4) et une calotte qui recouvre celle-ci sur une face frontale du corps de ventilation (2), opposée à l'ouverture de boîtier (1), sachant qu'un canal de ventilation (17), qui présente plusieurs déviations, est formé entre un bord de l'élément de ventilation (3) et l'ouverture de boîtier (1), sachant que l'élément de ventilation (3) présente une partie extérieure (11),
**caractérisé en ce que**
- la partie extérieure (11) de l'élément de ventilation (3) prévoit une saillie (18), dont le bord (13') est disposé à distance de l'ouverture de boîtier (1) pour former une première déviation (41) du canal de ventilation (17,
- l'élément de ventilation (3) présente une partie intérieure (8) en saillie dans l'ouverture de boîtier (1), qui est pourvue d'une ouverture radiale (19),- l'élément de ventilation (3) présente une partie intérieure (8) en saillie dans l'ouverture de boîtier (1), qui est pourvue d'une ouverture radiale (19), disposée dans une section située entre la membrane (4) et la calotte (5) et orientée vers la saillie radiale (18) pour former une deuxième déviation (42) du canal de ventilation (17), ainsi que d'une ouverture axiale (21, 21'), laquelle libère une section axiale du canal de ventilation (17),
- l'élément de ventilation (3) et l'ouverture de boîtier (1) sont conçus de manière à ce que l'élément de ventilation (3) puisse être amené, par rotation par rapport à l'ouverture de boîtier (1), selon un angle prédéterminé, d'une position de non blocage dans une position de blocage et vice versa,
- l'élément de ventilation (3) et l'ouverture de boîtier (1) sont conçus de manière à ce que l'élément de ventilation (3) puisse être amené, par rotation par rapport à l'ouverture de boîtier (1), selon un angle prédéterminé, d'une position de non blocage dans une position de blocage et vice versa.

2. Système de ventilation de feux de véhicule selon la revendication 1, **caractérisé en ce que** le corps de ventilation (2) et l'ouverture de boîtier (1) sont pourvus d'éléments de blocage (24, 24' ; 25, 25', 25") de manière à ce que, par rotation du corps de ventilation (2) par rapport à l'ouverture de boîtier (1), autour d'un axe de rotation (A), qui s'étend dans la direction axiale de l'ouverture de boîtier (1), le corps de ventilation (2) ne soit pas bloqué dans une première position de rotation et soit bloqué dans une deuxième position de rotation.

3. Système de ventilation de feux de véhicule selon revendication 1 ou 2, **caractérisé en ce que** les éléments de blocage (24, 24' ; 25, 25', 25") de l'ouverture de boîtier (1) et le corps de ventilation (2) sont conçus de manière à ce que le corps de ventilation (2), dans la position de blocage, soit maintenu sur l'ouverture de boîtier (1) par emboîtement et / ou par force.

4. Système de ventilation de feux de véhicule selon l'une des revendications 1 à 3, **caractérisé en ce que** la partie intérieure (8) de l'élément de ventilation (3) est pourvue, à l'extrémité libre, d'un élément de blocage (24, 24'), en saillie dans la direction axiale, qui, dans la position de blocage, s'enclenche derrière une section arquée (25) de l'élément de blocage (25), côté fond.

5. Système de ventilation de feux de véhicule selon l'une des revendications 1 à 4, **caractérisé en ce que** l'extrémité libre de la partie intérieure (8) et un bord (26, 26') de l'ouverture de boîtier (1) sont adaptés l'un à l'autre de manière à ce que seul un type prédéterminé de corps de ventilations (2) d'une pluralité de types de corps de ventilation puisse être mis dans la position de non blocage et / ou puisent être tournés dans la position de blocage.

6. Système de ventilation de feux de véhicule selon l'une des revendications 1 à 5, **caractérisé en ce que** la partie intérieure (8) présente une surface radiale (33), en forme de cylindre dans la direction périphérique, qui porte, de manière étanche, contre une face intérieure (34) de la paroi cylindrique (10) de l'ouverture.

7. Système de ventilation de feux de véhicule selon l'une des revendications 1 à 6, **caractérisé en ce que** l'ouverture de boîtier (1) présente une bague (14), qui, s'étendant à une distance radiale de la paroi d'ouverture (10) fermée, sert de butée pour un élément de butée de l'élément de ventilation (3) de manière a ce que, mise à part la section de la saillie radiale (18), la partie extérieure (11) de l'élément de ventilation (3) porte, avec un bord frontal (13), contre la bague (14) de manière étanche.

8. Système de ventilation de feux de véhicule selon l'une des revendications 1 à 7, **caractérisé en ce que** l'ouverture radiale (19) de la partie intérieure (8) et la saillie radiale (18) de la partie extérieure (11) sont disposées sur un côté commun de l'élément de ventilation (3).

9. Système de ventilation de feux de véhicule selon l'une des revendications 1 à 8, **caractérisé en ce que** l'ouverture de boîtier (1) présente un cadre de montage saillant (28), avec une section en forme de cercle partiel (30) et une courbure (29) et / ou un évidement, sachant que la courbure (29) et / ou l'évidement sont formés de manière à ce que l'élément de ventilation (3), après l'entrée en contact axiale avec l'ouverture de boîtier (1) puisse être amené, en formant un angle de rotation aigu, de la position de non blocage dans la position de blocage.

10. Système de ventilation de feux de véhicule selon l'une des revendications 1 à 9, **caractérisé en ce que** la saillie radiale (18) et la courbure (29) présentent un plus grand rayon que la section en forme de cercle partiel (30) du cadre de montage (28).
